# FASCICULE DE BREVET EUROPEEN

(11) **EP 3 501 327 B1**
(45) Date de publication et mention de la délivrance du brevet: **13.10.2021**
(21) Numéro de dépôt: 18215634.9
(22) Date de dépôt: 21.12.2018
(51) Int. Cl.: A45B 9/02, A45B 9/04, A63C 11/22

(54) **BÂTON POUR ACTIVITÉ SPORTIVE**
STOCK FÜR SPORTLICHE AKTIVITÄT
POLE FOR SPORTS ACTIVITY

(30) Priorité: 22.12.2017 FR 1763144
(43) Date de publication de la demande: 26.06.2019
(73) Titulaire: Decathlon, 59650 Villeneuve d'Ascq (FR)
(72) Inventeur: BENADDI, Stéphane, 59650 Villeneuve d'Ascq (FR)
(74) Mandataire: Sayettat, Julien Christian

(56) Documents cités:
- WO-A1-95/13848
- DE-A1-102005 062 044
- DE-U1-202005 011 909
- DE-U1-202005 011 909
- FR-A1- 3 044 235
- KR-A- 20170 052 568
- US-A- 3 960 382
- US-B1- 9 414 656

## Description

L'invention concerne un bâton pour activité sportive, tel qu'un bâton de marche par exemple de type nordique ou trekking, permettant au marcheur de se propulser en utilisant ses bras pour prendre appui sur le sol.

De façon traditionnelle, ce type de bâton comprend un tube présentant une extrémité supérieure équipée d'une poignée de préhension et une extrémité inférieure équipée d'un patin d'appui au sol.

Pour que le bâton puisse bien accrocher au sol sans glisser et avec un confort d'utilisation optimal, il est connu d'adapter le patin à la nature du terrain, notamment en utilisant un patin à pointe sur un terrain meuble et un patin amortissant sur un terrain dur.

Pour ce faire, le patin peut être équipé d'une pointe déplaçable réversiblement entre une position saillante dudit patin pour son appui au sol et une position rétractée dans ledit patin pour son rangement, le passage de l'une à l'autre des configurations pouvant être réalisé au moyen d'un bouton poussoir qui est relié à la pointe par l'intermédiaire d'un système d'actionnement de son déplacement.

Le document DE-20 2005 011909 propose un bâton de marche nordique pourvu d'une pointe rétractable dans son patin inférieur au moyen d'un système d'actionnement de type stylo à bille, ledit système comprenant un bouton poussoir monté en translation dans la poignée et un élément de verrouillage intercalé entre ladite pointe et une tige commandée par le bouton poussoir, ledit élément étant agencé pour permettre le passage de la pointe d'une position saillante à une position retractée dans le patin par actionnement dudit bouton poussoir.

L'invention vise à perfectionner l'art antérieur en proposant notamment un bâton pour activité sportive comprenant un système d'actionnement simple et fiable de sa pointe rétractable afin que l'utilisateur puisse adapter le patin au terrain sans avoir à interrompre son activité.

A cet effet, l'invention propose un bâton pour activité sportive selon la revendication 1.

D'autres particularités et avantages de l'invention apparaîtront dans la description qui suit, faite en référence aux figures jointes, dans lesquelles :
- la figure 1 représente en perspective un bâton pour activité sportive selon un mode de réalisation de l'invention ;
- les figures 2a et 2b représentent en coupe longitudinale le bâton selon la figure 1, respectivement avec la pointe en position rétractée (figure 2a) et en position saillante (figure 2b) ;
- les figures 3a et 3b sont des vues agrandies respectivement des figures 2a et 2b, montrant plus particulièrement la partie inférieure du bâton ;
- les figures 4a et 4b représentent en perspective la poignée d'un bâton selon l'invention, respectivement avec un gantelet solidarisé (figure 4a) et retiré (figure 4b) de ladite poignée ;
- la figure 5 est une vue en coupe longitudinale de la poignée selon la figure 4b;
- la figure 6 est une vue en perspective éclatée montrant différents composants du bâton selon la figure 1.

En relation avec ces figures, on décrit ci-dessous un bâton pour activité sportive, tel qu'un bâton de marche par exemple de type nordique ou trekking, permettant, notamment lorsqu'il est utilisé par paire, au marcheur de se propulser en utilisant ses bras pour prendre appui sur le sol.

Le bâton comprend un tube 1, par exemple formé en métal ou en matériau synthétique, qui présente une extrémité supérieure 1a et une extrémité inférieure 1b. Le tube 1 peut être réalisé en une seule pièce ou en plusieurs segments associés ensemble, en formant un conduit intérieur s'étend suivant un axe A. Dans la description, les termes « axial » et « radial » sont définis par rapport à cet axe A, les termes « supérieur » et « inférieur » étant définis par rapport à la position d'utilisation du bâton telle que représentée notamment sur la figure 1.

L'extrémité supérieure 1a est équipée d'une poignée 2 de préhension, par exemple formée en matériau polymère, présentant un évidement inférieur 2a dans lequel ladite extrémité supérieure est fixée. De façon avantageuse, la poignée 2 présente une dimension et une géométrie extérieure qui sont adaptées pour une bonne préhension manuelle en vue de la manipulation du bâton.

L'extrémité inférieure 1b du tube 1 est équipée d'un patin 3 d'appui au sol, par exemple formé en matériau élastomérique, ledit patin présentant une surface inférieure 4 d'appui au sol qui peut avantageusement être agencée pour limiter son glissement sur le sol, notamment en présentant des motifs géométriques.

Dans le mode de réalisation représenté, le bâton comprend un boîtier 5 présentant un évidement supérieur 5a dans lequel l'extrémité inférieure 1b du tube 1 est fixée, ledit boîtier présentant un manchon inférieur 5b qui est fixé dans un évidement supérieur 3a du patin 3.

De façon avantageuse, la surface d'appui 4 est optimisée pour limiter le glissement sur un terrain meuble, notamment en présentant une géométrie étendue, et le patin 3 est équipé d'une pointe 6 d'accroche sur terrain dur, notamment en présentant une surface d'appui 7 réduite, ladite pointe pouvant être réalisée en matériau métallique.

Pour pouvoir utiliser sélectivement la surface d'appui 4, 7 optimale en fonction du terrain, la pointe 6 est déplaçable réversiblement entre une position saillante du patin 3 pour son appui au sol (figures 2b, 3b) et une position rétractée dans ledit patin (figures 2a, 3a) pour son rangement en vue de l'utilisation de la surface d'appui 4 du patin 3.

En particulier, en position rétractée, la surface d'appui 7 de la pointe 6 est en retrait de la surface d'appui 4 du patin 3 en formant une surface d'appui sensiblement continue. Pour ce faire, un orifice 8 est formé dans la surface d'appui 4 du patin 3, la pointe 6 étant montée en coulissement axial dans ledit orifice entre ses positions saillante et rétractée.

La poignée 2 est équipée d'un bouton poussoir 9 qui est relié à la pointe 6 par l'intermédiaire d'un système d'actionnement de son déplacement. En relation avec le mode de réalisation représenté, la poignée 2 présente une cavité supérieure 10 dans laquelle le bouton poussoir 9 est disposé en coulissement axial.

En particulier, la cavité supérieure 10 présente une ouverture supérieure par laquelle l'utilisateur peut déplacer le bouton poussoir 9, notamment par l'intermédiaire de son pouce, sur une course axiale d'actionnement à l'intérieur de ladite cavité.

Plus précisément, le bouton poussoir 9 présente un état stable (représenté sur les figures) dans lequel il présente une paroi d'appui 9a qui forme une partie supérieure de la poignée 2, et un état enfoncé dans la cavité 10. En outre, la cavité supérieure 10 est formée partiellement dans un capot 11 monté dans la poignée 2, ledit capot présentant notamment des moyens de guidage en coulissement du bouton poussoir 9 sur sa course d'actionnement.

Le système d'actionnement comprend une tige 12 qui est disposée en coulissement dans le tube 1, ladite tige présentant une extrémité supérieure 12a liée au bouton poussoir 9 et une extrémité inférieure 12b portant un organe supérieur 13 pourvu d'une surface de came inférieure 13a. En particulier, le bouton poussoir 9 peut présenter un orifice inférieur 9b d'emmanchement de l'extrémité supérieure 12a de la tige 12.

Selon une réalisation, la tige 12 est réalisée en fibre de verre et peut présenter un diamètre réduit, par exemple de l'ordre de 2 mm, pour minimiser son poids tout en pouvant coulisser dans le tube 1 sous l'effet de la pression exercée sur le bouton poussoir 9. La tige 12 s'étend axialement dans le conduit du tube 1 sur la quasi-totalité de la longueur du bâton, soit plus de 1 m.

Pour éviter le flambement de la tige 12 sous l'effort transmis entre le bouton poussoir 9 et l'organe supérieur 13, ladite tige est équipée d'au moins un moyen 14 de centrage de son coulissement dans le tube 1. Ainsi, la quasi-totalité de la course axiale de déplacement du bouton poussoir 9 est transmise à l'organe supérieur 13, ce qui permet de garantir un actionnement optimal de la pointe 6.

Dans le mode de réalisation représenté, un moyen 14 de centrage comprend une couronne 14a montée autour de la tige 12, ladite couronne comprenant des bras résilients qui sont disposés en appui sur la surface intérieure du tube 1 en exerçant ensemble un effort de centrage sur ladite tige.

En particulier, plusieurs couronnes 14a peuvent être réparties axialement le long de la tige 12, la dimension des bras des différentes couronnes 14a pouvant varier en fonction de la dimension intérieure du tube 1.

En outre, la figure 6 représente un moyen 14 de centrage comprenant une gaine 14b montée autour de la tige 12 en étant disposée en appui sur la surface intérieure du tube 1 pour exercer un effort de centrage sur la tige 12. En particulier, la gaine 14b peut présenter une section analogue à celle de la couronne 14a et s'étendre sur une longueur étendue de la tige 12. Selon une réalisation, la gaine 14b peut être formée à base d'une mousse résiliente, et être utilisée seule, par exemple sur une partie substantielle de la longueur de la tige 12, ou en combinaison avec une ou des couronne(s) 14a.

Le système d'actionnement de la pointe 6 comprend un premier moyen de contrainte élastique de l'organe supérieur 13 dans la direction ascendante sur une course réversible d'actionnement. Ainsi, après un appui d'actionnement sur le bouton poussoir 9, l'ensemble organe supérieur 13 ― tige 12 ― bouton poussoir 9 est rappelé en position stable par le premier moyen de contrainte élastique. Dans le mode de réalisation représenté, le premier moyen de contrainte élastique est disposé entre une partie extrême inférieure de la tige 12 et le boîtier 5. En particulier, la poignée 2 est ainsi dépourvue des moyens de rappel du bouton poussoir 9, ce qui simplifie sa réalisation et son assemblage, ainsi que celles du système d'actionnement.

Le premier moyen de contrainte élastique comprend un ressort hélicoïdal 15 disposé autour de la partie extrême inférieure de la tige 12, ledit ressort étant en butée entre une portée supérieure 16 du boîtier 5 et une portée 17 solidaire de la tige 12.

En relation avec les figures 3a et 3b, l'organe supérieur 13 présente un manchon supérieur 18 dans lequel la partie extrême inférieure de la tige 12 est fixée, le ressort hélicoïdal 15 étant disposé autour dudit manchon en étant en butée sur une portée 17 formée sur l'extrémité supérieure dudit manchon, notamment au moyen d'une rondelle 19.

Le système d'actionnement de la pointe 6 comprend un organe inférieur 20 sous lequel la pointe 6 est associée, ledit organe inférieur étant pourvu d'une surface de came supérieure 20a disposée en regard de la surface de came inférieure 13a, ainsi qu'un deuxième moyen de contrainte élastique de l'organe inférieur 20 dans la direction ascendante sur une course réversible de déplacement de la pointe 6.

Dans le mode de réalisation représenté, l'organe inférieur 20 présente un manchon inférieur 20b dans lequel la pointe 6 est fixée, un ressort hélicoïdal 21 formant deuxième moyen de contrainte élastique étant disposé autour dudit manchon et de ladite pointe étant en butée entre une portée inférieure 22 dudit organe et une portée solidaire 23 du patin 3.

De façon avantageuse relativement au montage, le patin 3 est équipé d'un capuchon 24 dans lequel la pointe 6 coulisse, la portée 23 de butée du ressort hélicoïdal 21 étant formée sur ledit capuchon.

Le système d'actionnement de la pointe 6 comprend le boîtier 5 dans lequel les organes 13, 20 sont disposés en coulissement, ledit boîtier et l'organe inférieur 20 comprenant des moyens réciproques aptes à disposer ledit organe inférieur par rapport à l'organe supérieur 13 dans une position éloignée (figure 3b) et dans une position rapprochée (figure 3a) correspondantes respectivement à la position saillante et à la position rétractée de la pointe 6.

L'organe inférieur 20 est monté en translation et en rotation sur sa course de déplacement dans le boîtier 5 pour passer d'une position à l'autre, les surfaces de came 13a, 20a étant agencées pour, sur la course d'actionnement de la surface de came inférieure 13a, induire le déplacement de l'organe inférieur 20 pour son passage successif d'une position à l'autre.

Ainsi, par un seul geste d'appui sur le bouton poussoir 9, l'organe inférieur 20 est actionné en translation et en rotation sous l'effet conjugué de la surface de came inférieure 13a et du deuxième moyen de contrainte entre ses positions éloignée et rapprochée, afin de pouvoir adapter le patin 3 à la nature du terrain sans avoir à interrompre l'activité sportive pratiquée.

En particulier, les surfaces de came 13a, 20a peuvent présenter une succession de parois axiales reliées par des parois inclinées pour, par engagement puis glissement desdites parois axiales sur les parois inclinées, induire les rotations successives de l'organe inférieur 20.

Selon une réalisation, le boîtier 5 comprend deux languettes axiales diamétralement opposées sur sa périphérie intérieure, l'organe inférieur 20 comprenant deux rainures correspondantes qui, dans une position angulaire dudit organe inférieur, reçoivent lesdites languettes pour le coulissement dudit organe inférieur sur sa course de déplacement de la pointe 6, la surface de came supérieure 20a présentant une position angulaire dans laquelle lesdites languettes sont en appui sur elle pour le maintien de ladite pointe en position saillante.

Le bâton représenté comprend un élément 25 d'attache dudit bâton à la main d'un utilisateur, notamment sous la forme d'une dragonne ou d'un gantelet. Pour ce faire, la poignée 2 présente une cavité latérale 26 dans laquelle est monté un connecteur 27 de l'élément d'attache 25, ledit connecteur étant pourvu de moyens de verrouillage dans ladite cavité.

De façon avantageuse, l'élément d'attache 25 peut être détachable de la poignée 2, notamment en prévoyant de pouvoir désactiver les moyens de verrouillage du connecteur 27. Par ailleurs, la cavité latérale 26 s'étend radialement en débouchant en partie inférieure de la cavité supérieure 10.

Le mode de réalisation représenté prévoit une poignée 2 équipée d'un deuxième bouton poussoir 28 comprenant des moyens aptes, par déplacement réversible dudit bouton poussoir, à désactiver les moyens de verrouillage du connecteur 27. En particulier, le deuxième bouton poussoir 28 est disposé en coulissement axial dans la cavité supérieure 10, notamment en étant disposé contre le bouton poussoir 9, entre une position stable et une position enfoncée.

Afin d'améliorer l'ergonomie d'actionnement, notamment au moyen d'un pouce, la cavité supérieure 10 présente une partie éloignée de la cavité latérale 26 dans laquelle le bouton poussoir 9 est disposé, et une partie adjacente à ladite cavité latérale dans laquelle le deuxième bouton poussoir 28 est disposé.

La paroi d'appui 9a sur le bouton poussoir 9 est disposée au-dessus de la paroi d'appui 28a du deuxième bouton poussoir 28, afin de conférer une course d'actionnement de la pointe 6 qui est supérieure, par exemple de l'ordre de 17 mm, à la course de déverrouillage du connecteur 27, par exemple de l'ordre de 3 mm. Par ailleurs, les parois d'actionnement 9a, 28a des bouton poussoir 9, 28 viennent fermer ensemble l'ouverture supérieure de la cavité supérieure 10.

Le deuxième bouton poussoir 28 comprend une extension inférieure 29 qui est équipée d'un alésage 30 dans lequel la tige 12 est montée en coulissement afin de guider le coulissement dudit deuxième bouton poussoir sur sa course de désactivation. En outre, cette réalisation permet de limiter l'encombrement dans la poignée 2, notamment en relation avec l'absence de moyen de rappel dans ladite poignée.

Selon une réalisation, l'extension inférieure 29 porte des moyens de verrouillage qui sont aptes à coopérer, notamment par clippage, avec les moyens de verrouillage du connecteur 27 lorsque le deuxième bouton poussoir 28 est en position stable, ledit deuxième bouton poussoir intégrant des moyens élastiques 31 disposés en appui sur la poignée 2 pour le rappel dudit deuxième bouton poussoir après sa course de désactivation.

## Revendications

1. Bâton pour activité sportive comprenant un tube (1) présentant une extrémité supérieure (1a) équipée d'une poignée (2) de préhension et une extrémité inférieure (1b) équipée d'un patin (3) d'appui au sol, ledit patin étant équipé d'une pointe (6) déplaçable réversiblement entre une position saillante dudit patin pour son appui au sol et une position rétractée dans ledit patin pour son rangement, ladite poignée étant équipée d'un bouton poussoir (9) qui est relié à la pointe (6) par l'intermédiaire d'un système d'actionnement de son déplacement,
le système d'actionnement comprenant :
- une tige (12) disposée en coulissement dans le tube (1), ladite tige présentant une extrémité supérieure (12a) liée audit bouton poussoir et une extrémité inférieure (12b) portant un organe supérieur (13) pourvu d'une surface de came inférieure (13a) ;
- un organe inférieur (20) sous lequel la pointe (6) est associée, ledit organe inférieur étant pourvu d'une surface de came supérieure (20a) disposée en regard de la surface de came inférieure (13a) ;
- un premier moyen de contrainte élastique de l'organe supérieur (13) dans la direction ascendante sur une course réversible d'actionnement ;
- un deuxième moyen de contrainte élastique de l'organe inférieur (20) dans la direction ascendante sur une course réversible de déplacement de la pointe (6) ;
- un boîtier (5) dans lequel les organes (13, 20) sont disposés en coulissement, ledit boîtier et ledit organe inférieur comprenant des moyens réciproques aptes à disposer ledit organe inférieur par rapport audit organe supérieur dans une position éloignée et dans une position rapprochée correspondantes respectivement à la position saillante et à la position rétractée de la pointe (6), ledit organe inférieur étant monté en translation et en rotation sur sa course de déplacement dans ledit boîtier pour passer d'une position à l'autre, les surfaces de came (13a, 20a) étant agencées pour, sur la course d'actionnement de la surface de came inférieure (13a), induire le déplacement de l'organe inférieur (20) pour son passage successif d'une position à l'autre ;
ledit bâton étant **caractérisé en ce que** la poignée (2) présente :
- une cavité supérieure (10) dans laquelle le bouton poussoir (9) est disposé en coulissement axial ;
- une cavité latérale (26) dans laquelle est monté un élément (25) d'attache du bâton à la main de l'utilisateur, ledit élément d'attache comprenant un connecteur (27) pourvu de moyens de verrouillage dans ladite cavité latérale ;
- un deuxième bouton poussoir (28) comprenant des moyens aptes, par déplacement réversible dudit bouton poussoir, à désactiver les moyens de verrouillage du connecteur (27), ledit deuxième bouton poussoir étant disposé en coulissement axial dans la cavité supérieure (10) et comprenant une extension inférieure (29) qui est équipée d'un alésage (30) dans lequel la tige (12) est montée en coulissement afin de guider le coulissement dudit deuxième bouton poussoir sur sa course de désactivation.

2. Bâton pour activité sportive selon la revendication 1, **caractérisé en ce que** le premier moyen de contrainte élastique est disposé entre une partie extrême inférieure de la tige (12) et le boîtier (5).

3. Bâton pour activité sportive selon la revendication 2, **caractérisé en ce que** le premier moyen de contrainte élastique comprend un ressort hélicoïdal (15) disposé autour de la partie extrême inférieure de la tige (12), ledit ressort étant en butée entre une portée supérieure (16) du boîtier (5) et une portée (17) solidaire de la tige (12).

4. Bâton pour activité sportive selon la revendication 3, **caractérisé en ce que** l'organe supérieur (13) présente un manchon supérieur (18) dans lequel la partie extrême inférieure de la tige (12) est fixée, le ressort hélicoïdal (15) étant disposé autour dudit manchon en étant en butée sur une portée (17) formée sur l'extrémité supérieure dudit manchon.

5. Bâton pour activité sportive selon l'une quelconque des revendications 1 à 4, **caractérisé en ce que** l'organe inférieur (20) présente un manchon inférieur (20b) dans lequel la pointe (6) est fixée, un ressort hélicoïdal (21) formant deuxième moyen de contrainte élastique étant disposé autour dudit manchon et de ladite pointe étant en butée entre une portée inférieure (22) dudit organe et une portée (23) solidaire du patin (3).

6. Bâton pour activité sportive selon la revendication 5, **caractérisé en ce que** le patin (3) est équipé d'un capuchon (24) dans lequel la pointe (6) coulisse, la portée (23) de butée du ressort hélicoïdal (21) étant formée sur ledit capuchon.

7. Bâton pour activité sportive selon l'une quelconque des revendications 1 à 6, **caractérisé en ce que** la tige (12) est équipée d'au moins un moyen (14) de centrage de son coulissement dans le tube (1).

8. Bâton pour activité sportive selon la revendication 7, **caractérisé en ce que** le moyen (14) de centrage comprend une couronne (14a) montée autour de la tige (12), ladite couronne comprenant des bras résilients qui sont disposés en appui sur la surface intérieure du tube (1) en exerçant ensemble un effort de centrage sur la tige (12).

9. Bâton pour activité sportive selon l'une des revendications 7 ou 8, **caractérisé en ce que** le moyen (14) de centrage comprend une gaine (14b) montée autour de la tige (12) en étant disposée en appui sur la surface intérieure du tube (1) pour exercer un effort de centrage sur la tige (12).

10. Bâton pour activité sportive selon l'une quelconque des revendications 1 à 9, **caractérisé en ce que** l'extension inférieure (29) porte des moyens de verrouillage qui sont aptes à coopérer avec les moyens de verrouillage du connecteur (27) lorsque le deuxième bouton poussoir (28) est en position stable.

11. Bâton pour activité sportive selon l'une quelconque des revendications 1 à 10, **caractérisé en ce que** le deuxième bouton poussoir (28) intègre des moyens élastiques (31) disposés en appui sur la poignée (2) pour le rappel dudit deuxième bouton poussoir après sa course de désactivation.

12. Bâton pour activité sportive selon l'une quelconque des revendications 1 à 11, **caractérisé en ce que** le boîtier (5) comprend deux languettes axiales diamétralement opposées sur sa périphérie intérieure, l'organe inférieur (20) comprenant deux rainures correspondantes qui, dans une position angulaire dudit organe inférieur, reçoivent lesdites languettes pour le coulissement dudit organe inférieur sur sa course de déplacement de la pointe (6), la surface de came supérieure (20a) présentant une position angulaire dans laquelle lesdites languettes sont en appui sur elle pour le maintien de ladite pointe en position saillante.

13. Bâton pour activité sportive selon l'une quelconque des revendications 1 à 12, **caractérisé en ce que** les surfaces de came (13a, 20a) présentent une succession de parois axiales reliées par des parois inclinées pour, par engagement puis glissement desdites parois axiales sur les parois inclinées, induire les rotations successives de l'organe inférieur (20).

## Patentansprüche

1. Stock für sportliche Aktivität, umfassend ein Rohr (1), das ein oberes Ende (1a) aufweist, das mit einem Haltegriff (2) ausgestattet ist, und ein unteres Ende (1b), das mit einem Fuß (3) zum Abstützen auf dem Boden ausgestattet ist, wobei der Fuß mit einer Spitze (6) ausgestattet ist, die zwischen einer aus dem Fuß hervorstehenden Position für ihre Abstützung auf dem Boden und einer in den Fuß eingezogenen Position für ihr Verstauen reversibel verlagerbar ist, wobei der Griff mit einem Druckknopf (9) ausgestattet ist, der mit der Spitze (6) über ein Betätigungssystem ihrer Verlagerung verbunden ist,
wobei das Betätigungssystem umfasst:
- einen Stab (12), der in dem Rohr (1) gleitend angeordnet ist, wobei der Stab ein oberes, mit dem Druckknopf verbundenes Ende (12a) und ein unteres Ende (12b) aufweist, das ein oberes Organ (13) trägt, das mit einer unteren Kurvenscheibenfläche (13a) versehen ist;
- ein unteres Organ (20), unter dem die Spitze (6) zugeordnet ist, wobei das untere Organ mit einer oberen Kurvenscheibenfläche (20a) versehen ist, die der unteren Kurvenscheibenfläche (13a) zugewandt angeordnet ist;
- ein erstes elastisches Spannmittel des oberen Organs (13) in der aufsteigenden Richtung über einen reversiblen Betätigungslauf;
- ein zweites elastisches Spannmittel des unteren Organs (20) in der aufsteigenden Richtung über einen reversiblen Verlagerungslauf der Spitze (6);
- ein Gehäuse (5), in dem die Organe (13, 20) gleitend angeordnet sind, wobei das Gehäuse und das untere Organ reziproke Mittel umfassen, die imstande sind, das untere Organ in Bezug auf das obere Organ in einer beabstandeten Position und in einer angenäherten Position, die jeweils der hervorstehenden Position und der eingezogenen Position der Spitze (6) entsprechen, anzuordnen, wobei das untere Organ auf seinem Verlagerungslauf translatorisch und rotatorisch im Gehäuse angebracht ist, um aus einer Position in die andere zu wechseln, wobei die Kurvenscheibenflächen (13a, 20a) eingerichtet sind, um auf dem Betätigungslauf der unteren Kurvenscheibenfläche (13a) die Verlagerung des unteren Organs (20) für dessen schrittweisen Wechsel aus einer Position in die andere zu induzieren;
wobei der Stock **dadurch gekennzeichnet ist, dass** der Griff (2) aufweist:
- einen oberen Hohlraum (10), in dem der Druckknopf (9) axial gleitend angeordnet ist;
- einen seitlichen Hohlraum (26), indem ein Verbindungselement (25) des Stocks mit der Hand eines Benutzers angebracht ist, wobei das Verbindungselement einen Verbinder (27) umfasst, der mit Verriegelungsmitteln in dem seitlichen Hohlraum versehen ist ;
- einen zweiten Druckknopf (28), der Mittel umfasst, die imstande sind, durch reversible Verlagerung des Druckknopfs die Verriegelungsmittel des Verbinders (27) zu deaktivieren, wobei der zweite Druckknopf in dem oberen Hohlraum (10) axial gleitend angeordnet ist und eine untere Erweiterung (29) umfasst, die mit einer Bohrung (30) ausgestattet ist, in der der Stab (12) gleitend angebracht ist, um das Gleiten des zweiten Druckknopfs auf seinem Deaktivierungslauf zu führen.

2. Stock für sportliche Aktivität nach Anspruch 1, **dadurch gekennzeichnet, dass** das erste elastische Spannmittel zwischen einem unterem Endteil des Stabs (12) und dem Gehäuse (5) angeordnet ist.

3. Stock für sportliche Aktivität nach Anspruch 2, **dadurch gekennzeichnet, dass** das erste elastische Spannmittel eine Schraubenfeder (15) umfasst, die um den unteren Endteil des Stabs (12) angeordnet ist, wobei die Feder zwischen einem oberen Sitz (16) des Gehäuses (5) und einem mit dem Stab (12) fest verbundenen Sitz (17) in Anschlag ist.

4. Stock für sportliche Aktivität nach Anspruch 3, **dadurch gekennzeichnet, dass** das obere Organ (13) eine obere Hülse (18) aufweist, in der der untere Endteil des Stabs (12) befestigt ist, wobei die Schraubenfeder (15) um die Hülse angeordnet ist, indem sie auf einem Sitz (17) in Anschlag ist, der auf dem oberen Ende der Hülse gebildet ist.

5. Stock für sportliche Aktivität nach einem der Ansprüche 1 bis 4, **dadurch gekennzeichnet, dass** das untere Organ (20) eine untere Hülse (20b) aufweist, in der die Spitze (6) befestigt ist, wobei eine Schraubenfeder (21), die das zweite elastische Spannmittel bildet, um die Hülse angeordnet ist und die Spitze zwischen einem unteren Sitz (22) des Organs und einem mit dem Fuß (3) fest verbundenen Sitz (23) in Anschlag ist.

6. Stock für sportliche Aktivität nach Anspruch 5, **dadurch gekennzeichnet, dass** der Fuß (3) mit einer Kappe (24) ausgestattet ist, in der die Spitze (6) gleitet, wobei der Anschlagsitz (23) der Schraubenfeder (21) auf der Kappe gebildet ist.

7. Stock für sportliche Aktivität nach einem der Ansprüche 1 bis 6, **dadurch gekennzeichnet, dass** der Stab (12) mit mindestens einem Zentriermittel (14) für sein Gleiten in dem Rohr (1) ausgestattet ist.

8. Stock für sportliche Aktivität nach Anspruch 7, **dadurch gekennzeichnet, dass** das Zentriermittel (14) einen Kranz (14a) umfasst, der um den Stab (12) angebracht ist, wobei der Kranz Federarme umfasst, die sich auf der inneren Fläche des Rohrs (1) abstützen, indem sie gemeinsam eine Zentrierkraft auf den Stab (12) ausüben.

9. Stock für sportliche Aktivität nach einem der Ansprüche 7 oder 8, **dadurch gekennzeichnet, dass** das Zentriermittel (14) eine Hülle (14b) umfasst, die um den Stab (12) angebracht ist, indem sie sich auf der inneren Fläche des Rohrs (1) abstützt, um eine Zentrierkraft auf den Stab (12) auszuüben.

10. Stock für sportliche Aktivität nach einem der Ansprüche 1 bis 9, **dadurch gekennzeichnet, dass** die untere Erweiterung (29) Verriegelungsmittel trägt, die imstande sind, mit den Verriegelungsmitteln des Verbinders (27) zusammenzuwirken, wenn der zweite Druckknopf (28) in stabiler Position ist.

11. Stock für sportliche Aktivität nach einem der Ansprüche 1 bis 10, **dadurch gekennzeichnet, dass** der zweite Druckknopf (28) elastische Mittel (31) integriert, die sich auf dem Griff (2) zwecks Rückstellung des zweiten Druckknopfs nach seinem Deaktivierungslauf abstützen.

12. Stock für sportliche Aktivität nach einem der Ansprüche 1 bis 11, **dadurch gekennzeichnet, dass** das Gehäuse (5) zwei diametral gegenüberliegende axiale Zungen auf dessen inneren Umfang umfasst, wobei das untere Organ (20) zwei entsprechende Rillen umfasst, die in einer Winkelposition des unteren Organs die Zungen für das Gleiten des unteren Organs auf dessen Verlagerungslauf der Spitze (6) aufnehmen, wobei die obere Kurvenscheibenfläche (20a) eine Winkelposition aufweist, in der sich die Zungen auf ihr abstützen, um die Spitze in hervorstehender Position zu halten.

13. Stock für sportliche Aktivität nach einem der Ansprüche 1 bis 12, **dadurch gekennzeichnet, dass** die Kurvenscheibenflächen (13a, 20a) eine Abfolge axialer Wände aufweisen, die durch geneigte Wände verbunden sind, damit durch Eingreifen, dann Gleiten der axialen Wände auf den geneigten Wänden, die schrittweisen Rotationen des unteren Organs (20) induziert werden.

## Claims

1. A pole for a sports activity comprising a tube (1) having an upper end (1a) equipped with a gripping handle (2) and a lower end (1b) equipped with a ground support pad (3), said pad being equipped with a tip (6) reversibly movable between a projecting position of said pad for bearing thereof on the ground and a retracted position in said pad for stowing thereof, said handle being equipped with a pushbutton (9) which is linked to the tip (6) via a system for actuating the displacement thereof,
the actuation system comprising:
- a rod (12) slidably disposed in the tube (1), said rod having an upper end (12a) linked to said pushbutton and a lower end (12b) carrying an upper member (13) provided with a lower cam surface (13a);
- a lower member (20) beneath which the tip (6) is associated, said lower member being provided with an upper cam surface (20a) disposed opposite the lower cam surface (13a);
- a first means for elastically biasing the upper member (13) in the ascending direction on a reversible actuation course;
- a second means for elastically biasing the lower member (20) in the ascending direction on a reversible tip (6) displacement course;
- a case (5) within which the members (13, 20) are slidably disposed, said case and said lower member comprising reciprocal means adapted to set said lower member with respect to said upper member in a remote position and in a close position respectively corresponding to the projecting position and to the retracted position of the tip (6), said lower member being mounted in translation and in rotation over its displacement course in said case in order to switch from one position to another, the cam surfaces (13a, 20a) being arranged so as to induce, over the actuation course of the lower cam surface (13a), the displacement of the lower member (20) for the successive passage thereof from one position to another;
said pole being **characterised in that** the handle (2) has:
- an upper cavity (10) within which the pushbutton (9) is disposed so as to slide axially;
- a lateral cavity (26) within which an element (25) for attaching the pole to the hand of the user is mounted, said attachment element comprising a connector (27) provided with means for locking in said lateral cavity;
- a second pushbutton (28) comprising means adapted, through a reversible displacement of said pushbutton, to deactivate the locking means of the connector (27), said second pushbutton being disposed so as to slide axially in the upper cavity (10) and comprising a lower extension (29) which is equipped with a bore (30) in which the rod (12) is slidably mounted in order to guide sliding of said second pushbutton on its deactivation course.

2. The pole for a sports activity according to claim 1, **characterised in that** the first elastic biasing means is disposed between a lower end portion of the rod (12) and the case (5).

3. The pole for a sports activity according to claim 2, **characterised in that** the first elastic biasing means comprises a helical spring (15) disposed around the lower end portion of the rod (12), said spring abutting between an upper bearing surface (16) of the case (5) and a bearing surface (17) secured to the rod (12).

4. The pole for a sports activity according to claim 3, **characterised in that** the upper member (13) has an upper sleeve (18) in which the lower end portion of the rod (12) is fastened, the helical spring (15) being disposed around said sleeve while abutting on a bearing surface (17) formed on the upper end of said sleeve.

5. The pole for a sports activity according to any one of claims 1 to 4, **characterised in that** the lower member (20) has a lower sleeve (20b) in which the tip (6) is fastened, a helical spring (21) forming a second elastic biasing means being disposed around said sleeve and said tip abutting between a lower bearing surface (22) of said member and a bearing surface (23) secured to the pad (3).

6. The pole for a sports activity according to claim 5, **characterised in that** the pad (3) is equipped with a cap (24) within which the tip (6) slides, the abutment bearing surface (23) of the helical spring (21) being formed on said cap.

7. The pole for a sports activity according to any one of claims 1 to 6, **characterised in that** the rod (12) is equipped with at least one means (14) for centring sliding thereof in the tube (1).

8. The pole for a sports activity according to claim 7, **characterised in that** the centring means (14) comprises a crown (14a) mounted around the rod (12), said crown comprising resilient arms which are arranged to bear on the inner surface of the tube (1) while exerting together a centring force on the rod (12).

9. The pole for a sports activity according to one of claims 7 or 8, **characterised in that** the centring means (14) comprises a sheath (14b) mounted around the rod (12) while bearing on the inner surface of the tube (1) so as to exert a centring force on the rod (12).

10. The pole for a sports activity according to any one of claims 1 to 9, **characterised in that** the lower extension (29) carries locking means which are adapted to cooperate with the locking means of the connector (27) when the second pushbutton (28) is in a stable position.

11. The pole for a sports activity according to any one of claims 1 to 10, **characterised in that** the second pushbutton (28) integrates elastic means (31) bearing on the handle (2) for returning said second pushbutton after its deactivation course.

12. The pole for a sports activity according to any one of claims 1 to 11, **characterised in that** the case (5) comprises two diametrically opposed axial tabs on its internal periphery, the lower member (20) comprising two corresponding grooves which, in one angular position of said lower member, receive said tabs for sliding of said lower member on its course for displacing the tip (6), the upper cam surface (20a) having an angular position in which said tabs bear thereon to hold said tip in the projecting position.

13. The pole for a sports activity according to any one of claims 1 to 12, **characterised in that** the cam surfaces (13a, 20a) have a series of axial walls connected by inclined walls to induce the successive rotations of the lower member (20) by the engagement and then slipping of said axial walls on the inclined walls.
